# EUROPÄISCHE PATENTSCHRIFT

(11) **EP 2 381 211 B1**
(45) Veröffentlichungstag und Bekanntmachung des Hinweises auf die Patenterteilung: **28.10.2015**
(21) Anmeldenummer: 11002852.9
(22) Anmeldetag: 06.04.2011
(51) Int. Cl.: F42B 12/04, F42C 19/02

(54) **Penetrator**
Penetrator
Pénétrateur

(30) Priorität: 26.04.2010 DE 102010018187
(43) Veröffentlichungstag der Anmeldung: 26.10.2011
(73) Patentinhaber: TDW Gesellschaft für verteidigungstechnische Wirksysteme mbH, 86529 Schrobenhausen (DE)
(72) Erfinder: Arnold, Werner, Dr., 85051 Ingolstadt (DE); Seitz, Andreas, 86529 Schrobenhausen (DE)
(74) Vertreter: Avenhaus, Beate

(56) Entgegenhaltungen:
- DE-A1-102007 035 551
- US-A- 2 737 888
- US-A1- 2009 193 995
- US-B1- 6 467 416

## Beschreibung

Die Erfindung betrifft einen Penetrator, dessen Sprengladung zumindest aus einer Teilladung besteht und der eine Einlage aufweist, die innerhalb der Hülle des Penetrators befestigt ist, und mit einer Zündvorrichtung, wobei die Zündvorrichtung am Heck des Penetrators angeordnet ist und mit einer Verstärkerladung zusammen wirkt und wobei die Zündvorrichtung zusammen mit der Verstärkerladung zumindest teilweise von einem Mantel umgeben ist, der wenigstens mittels eines Teils seiner Außenfläche gleitend an der Innenseite der Hülle anliegt.

Penetratoren sind Wirksysteme, die aufgrund ihres konstruktiven Aufbaus geeignet sind, widerstandsfähige Strukturen wie beispielsweise Gebäudewände aus Ziegel oder Beton oder auch Fels zu durchdringen. Bei der Bekämpfung derartiger Strukturen durch einen mit einer Hohlladung ausgestatteten Penetrator steht die Wirkung der gerichteten Hohlladung nicht mehr unbedingt im Vordergrund. Vielmehr ist es von Interesse, dass der Penetrator nach dem Durchdringen der Struktur in der Lage ist, im Raum hinter der Struktur eine möglichst hohe Blast- und/oder Splitterleistung zu entfalten. Anderenfalls kann die Mission nur unzureichend erfüllt werden.

Der Erfindung liegt das Problem zugrunde, dass einerseits hochfeste und dicke Strukturen perforiert werden müssen. Dies erfordert schnelle und schlanke Penetratoren mit einer entsprechenden Sprengladung, der eine Einlage und ein vorgelagerter Hohlraum in der Spitze des Penetrators zugeordnet sind. Andererseits erfahren der Penetrator und damit auch die Sprengladung beim Perforationsvorgang eine sehr hohe negative Beschleunigung, die dazu führt, dass sich die Sprengladung aufgrund des Umstülpens der Einlage zur Penetratorspitze hin bewegt. Diese Bewegung der Sprengladung hin zur Penetratorspitze und weg von der Zündeinrichtung birgt die Gefahr, dass Abstände insbesondere von der Verstärkerladung zur Sprengladung zu groß werden und eine sichere Initiierung der Sprengladung nicht mehr gewährleistet ist.

Die US 6 467 416 B1 beschreibt einen Penetrator mit einer Zündvorrichtung, welche am Heck des Penetrators angeordnet ist und eine Verstärkerladung aufweist, wobei die Zündvorrichtung zusammen mit der Verstärkerladung zumindest teilweise mit einem Mantel umgeben ist, der wenigstens mittels eines Teils seiner Außenfläche gleitend an der Innenseite der Hülle anliegt, und wobei der Mantel mit einem weiteren Teil seiner Außenfläche unmittelbar an der Sprengladung anliegt. Eine Lösung für das eingangs beschriebene Problem wird jedoch nicht gezeigt.

Aus der DE 10 2007 035 551 A1 ist aufgrund dieses Problems eine Stützvorrichtung für ein Kombinationswirksystem bestehend aus einem Penetrator mit integrierter Hohlladung bekannt geworden. Diese Stützvorrichtung verhindert bei der Zielpenetration die Vorwärtsbewegung der Sprengladung. Gleichzeitig wird auch die mögliche Ausbildung einer übermäßig großen Lücke zwischen dem Zündsystem und der Sprengladung vermieden, welche die Initiierung verhindern kann.

Es werden verschiedene Abstützvorrichtungen vorgeschlagen. Vielen davon ist es gemeinsam, dass sie in die Sprengladung integriert sein müssen. Dies hat nahe der Hohlladungs-Einlage zu erfolgen, da diese selbst in der Regel nur sehr eingeschränkt die Sprengladung abstützen kann. Die Einlage ist konstruktiv so ausgelegt, dass sie eine hohe Hohlladungsleistung unterstützt, eine mechanische Stützfunktion ist jedoch nicht vorgesehen und auch nicht mit der Hauptaufgabe zu vereinbaren.

Stützvorrichtungen in der Nähe der Hohlladungs-Einlage können aber auch insofern problematisch sein, da diese die optimale Ausbildung des Stachels stören können. Bei langen Penetratoren kommt als weiterer Aspekt dazu, dass die Zündung der Sprengladung relativ weit von der Hohlladungs-Einlage entfernt ist und dadurch die Detonationswelle eher streifend als frontal auf die Hohlladungs-Einlage trifft. Dies führt in der Regel zur Leistungsreduktion.

In der DE 202009015942.6 ist ein Penetrator beschrieben, dessen Zündsystem eine Zündeinrichtung am Heck des Penetrators aufweist. Dieser Zündeinrichtung ist ein Abstandhalter auf der Längsachse des Penetrators zugeordnet, in dem die Verstärkerladung in einem definierten Abstand von der Zündeinrichtung angeordnet ist. Dieser Abstand ist so groß gewählt, dass sich die Verstärkerladung auch in dem Fall, dass sich die Sprengladung bei der Zielpenetration in Richtung der Spitze verlagert hat, noch innerhalb der Sprengladung befindet. Hierbei kann jedoch der Fall eintreten, dass aufgrund der Verlagerung die Dichte der Sprengladung im rückwärtigen Bereich reduziert ist und dies zu einer Leistungsminderung führt.

Die DE 18 11 331 A zeigt eine Zündvorrichtung für ein Panzerabwehrgeschoß, die zusammen mit einer Ladung zumindest teilweise von einem Mantel umgeben ist, der mit seiner Außenfläche gleitend an der Innenseite der Hülle anliegt. Erst nach Zündung einer Treibladung liegt der Mantel mit einem Teil seiner Außenfläche unmittelbar an der Sprengladung des Panzerabwehrgeschosses an.

Der Erfindung liegt die Aufgabe zugrunde eine Zündvorrichtung für einen Penetrator zu entwickeln, die im Fall einer erheblichen Verzögerung und des sich daraus ergebenden Kollapses der Einlage eine Zündung der Verstärkerladung innerhalb des Sprengstoffes ermöglicht und das Entstehen eines Hohlraumes zwischen der Sprengladung und der Zündvorrichtung weitgehend vermeidet.

Die Aufgabe wird mit den Merkmalen der Ansprüche gelöst, so dass die Zündvorrichtung (5, 6) und der Mantel (4, 7) beim Auftreten einer erheblichen Verzögerung und dem sich daraus ergebenden Kollaps der Einlage (8) innerhalb der Hülle (1) in Richtung der Penetratorspitze gleitend bewegbar ist und während des Gleitvorganges ständig mit der Sprengladung (3) in Wirkverbindung bleibt.

Damit wird erreicht, dass die Zündvorrichtung im Fall der Verlagerung der Sprengladung aufgrund von Verzögerungskräften dem Sprengstoff in der Hülle des Penetrators gleitend folgt. Somit ist sicher gewährleistet, dass die Initiierung immer innerhalb der Sprengladung erfolgt.

Gleichzeitig ergibt sich der Vorteil, dass mittels der gleitenden Zündvorrichtung die Ausbildung eines Hohlraumes auf der Rückseite der Sprengladung vermieden wird. Freie Sprengladungsoberflächen treten somit nicht auf. Durch den vorgeschlagenen Aufbau kann der Penetrator konventionell als Baugruppe ohne Zündeinrichtung gefertigt werden.

Einer vorteilhaften Ausgestaltung entsprechend sind der Mantel oder das Gehäuse außenseitig zumindest teilweise mit einer Gleitschicht umgeben, welche den Gleitvorgang in der Hülle unterstützt.

Weiterhin ist es vorteilhaft, dass die Zündvorrichtung zusammen mit dem Mantel über eine elastische Ausgleichsvorrichtung vorgespannt mit einer Heckplatte des Penetrators verbunden ist. Damit stützt sich die Zündvorrichtung bereits im Ausgangszustand des Penetrators gegenüber der Heckplatte ab und übt einen Druck auf die Sprengladung aus. Die Zündvorrichtung kann somit auch über lösbare mechanische Verbindungselemente in den Penetrator eingebaut werden. Die Zündvorrichtung bewegt sich bei Temperaturschwankungen mit und gleicht die aufgrund der verschiedenen Wärmeausdehnungskoeffizienten von Sprengstoff und Penetratorhülle hervorgerufenen Bewegungen aus.

In vorteilhafter Weise bleibt die elastische Ausgleichsvorrichtung auch im Fall einer Verschiebung der Zündvorrichtung innerhalb der Hülle mit der Zündvorrichtung in Wirkverbindung und stützt sich auch in dieser Situation gegen die Heckplatte ab.

Die erfindungsgemäße Zündvorrichtung weist in jeder Ausführungsform auch den Vorteil auf, dass der Zünder von hochfrequenten Beschleunigungsbelastungen entkoppelt ist, welche bei einer Penetration über die Hülle laufen, da keine metallischen Verbindungselemente zwischen Zündvorrichtung und Hülle vorgesehen sind.

Ausführungsbeispiele der Erfindung sind in der Zeichnung dargestellt und werden im Folgenden näher beschrieben. Es zeigen:
- Fig. 1:: einen Penetrator mit einer Zündvorrichtung gemäß der Erfindung im Ruhezustand,
- Fig. 2:: einen Penetrator mit Zündvorrichtung nach dem Auftreten einer erheblichen Verzögerung,
- Fig. 3:: eine Variante des Mantels der Zündvorrichtung gemäß Fig. 1,
- Fig. 4:: die Zündvorrichtung aus Fig. 3 nach dem Auftreten einer erheblichen Verzögerung.

Die Grundidee der Erfindung ist die schwimmende Lagerung des Zündsystems in der Sprengladung, so dass dieses sich während einer Penetration mit der rutschenden Sprengladung mitbewegen kann. Dies kann zum einen durch die Lagerung der Zündvorrichtung in einer einzigen Sprengladung geschehen. Darüber hinaus besteht auch die Möglichkeit, dass ein Teil der Sprengladung in demjenigen Gehäuse untergebracht wird, in dem sich auch die Zündvorrichtung befindet. Diese Anordnung kann dann als selbstständige Baugruppe im Penetrator montiert werden.

Entsprechend Figur 1 kann die Integration der Zündvorrichtung 4, 5, 6, 7 in einer geeigneten Ausnehmung in der Sprengladung erfolgen. Diese Anordnung ermöglicht große axiale Verschiebungen der Einbauteile, welche zur Kompensation des Hohlraums 2 vor der Einlage 8 während der Penetration benötigt werden.

Die Einbauteile umfassen neben dem Zünder 5 und der vorgeschalteten Verstärkerladung 6 auch den Mantel 4, welche den Zünder und die

Verstärkerladung aufnimmt und zumindest teilweise umgibt. Der Zünder 5 und die Verstärkerladung 6 können zusammen eine Baugruppe bilden, die auch extern von der mit der Sprengladung 3 befüllten Penetratorhülle 1 gelagert werden kann. Die Sprengladung 3 selbst ist in demjenigen Bereich, in dem die genannte Baugruppe montiert werden kann, mittels einer Kunststoffschicht 7 gegenüber der Umgebung abgedichtet. Die Abdichtung erfolgt über einen umlaufenden Rand, der seinerseits gleitend an der Innenseite der Hülle 1 anliegt und deshalb als Gleitschicht bezeichnet werden kann. Die Sprengladung ist somit vollständig gekapselt.

Bei der Montage wird die Baugruppe aus Zünder 5, Verstärkerladung 6 in den in der Gleitschicht befindlichen Mantel 4 geschraubt. Darauf wird eine elastische Ausgleichsvorrichtung 9 gelegt und die Heckplatte 10 wird in die Hülle 1 derart verschraubt, dass die elastische Ausgleichsvorrichtung eine einstellbare Kraft auf die Zündvorrichtung ausübt. Die elastische Ausgleichsvorrichtung kann beispielsweise als O-Ring aus einem Elastomer ausgeführt sein, aber auch als Spiralfeder oder als eine andere gleich wirkende Vorrichtung.

Auf diese Weise kann die Zündvorrichtung, wie in Figur 2 dargestellt, beim Auftreten einer erheblichen Verzögerung und dem sich daraus ergebenden Kollaps der Einlage 8 sowie der erheblichen Reduzierung des Hohlraums 2 sich zusammen mit der Sprengladung in Richtung der Penetratorspitze bewegen. Die Abstände zwischen der Zündvorrichtung und der Sprengladung ändern sich dabei nicht, so dass die Initiierung der Sprengladung in jedem Fall gewährleistet ist.

In der Figur 3 ist eine alternative, aber gleich wirkende Bauform zu Figur 1 dargestellt. Die Ausführung weist eine aus zwei Teilen 3, 12 bestehende Sprengladung auf. Der hintere Teil 12 der Sprengladung ist dabei in einem Gehäuse 11 untergebracht. Letzteres bildet zusammen mit der aus Kunststoff bestehenden Gleitschicht 7 ein separates Modul, das für sich vorgefertigt und später montiert werden kann. Die vordere Sprengladung wird bei dieser Ausführungsform zuvor in die Penetratorhülle 1 eingebracht.

In gleicher Weise wie die zuerst beschriebene Ausführungsform kann die Zündvorrichtung, wie in Figur 4 dargestellt, beim Auftreten einer erheblichen Verzögerung und dem daraus resultierende Verlust des Hohlraums 2 sich zusammen mit der Sprengladung 3 in Richtung der Penetratorspitze bewegen, so dass eine direkte Initiierung der Sprengladung in gleicher Weise gewährleistet ist.

## Patentansprüche

1. Penetrator, dessen Sprengladung (3) zumindest aus einer Teilladung besteht und der eine Einlage (8) aufweist, die innerhalb der Hülle (1) des Penetrators befestigt ist, und mit einer Zündvorrichtung (5,6), bestehend aus einem Zünder (5) und einer Verstärkerladung (6), wobei der Zünder (5) am Heck des Penetrators angeordnet ist und mit einer Verstärkerladung (6) zusammen wirkt, wobei der Zünder (5) zusammen mit der Verstärkerladung (6) zumindest teilweise von einem Mantel (4, 7) umgeben ist, wobei der Mantel wenigstens mittels eines Teils seiner Außenfläche gleitend an der Innenseite der Hülle (1) anliegt, wobei der Mantel mit einem weiteren Teil seiner Außenfläche unmittelbar an der Sprengladung (3) anliegt.

2. Penetrator nach Anspruch 1, **dadurch gekennzeichnet, dass** der Mantel (4, 7) aus einem inneren Mantelteil (4), der den Zünder (5) und die Verstärkerladung (6) umgibt, und einer den inneren Mantelteil (4) zumindest teilweise umgebenden Gleitschicht (7) besteht.

3. Penetrator nach Anspruch 1 oder 2, **dadurch gekennzeichnet, dass** die Zündvorrichtung (5, 6) zusammen mit dem Mantel (4, 7) über eine elastische Ausgleichsvorrichtung (9) vorgespannt mit einer Heckplatte des Penetrators verbunden ist.

4. Penetrator nach Anspruch 3, **dadurch gekennzeichnet, dass** die elastische Ausgleichsvorrichtung (9) während einer Verschiebung der Zündvorrichtung innerhalb der Hülle (1) mit der Zündvorrichtung in Wirkverbindung bleibt.

5. Penetrator, dessen Sprengladung (3) zumindest aus einer Teilladung besteht und der eine Einlage (8) aufweist, die innerhalb der Hülle (1) des Penetrators befestigt ist, und mit einer Zündvorrichtung (5,6), bestehend aus einem Zünder (5) und einer Verstärkerladung (6), wobei der Zünder (5) am Heck des Penetrators angeordnet ist und mit einer Verstärkerladung (6) zusammen wirkt, und wobei der Zünder (5) zusammen mit der Verstärkerladung (6) zumindest teilweise von einem Mantel (4, 7) umgeben ist, wobei der Mantel seinerseits wenigstens teilweise von einem Gehäuse (11) umgeben ist, welches am Mantel (4, 7) befestigt ist und wenigstens mittels eines Teils seiner Außenfläche gleitend an der Innenseite der Hülle (1) anliegt, wobei das Gehäuse (11) mit einem weiteren Teil seiner Außenfläche unmittelbar an der Sprengladung (3) anliegt und wobei der Raum zwischen dem Mantel (4, 7) und dem Gehäuse (11) mit einem Teil (12) der Sprengladung gefüllt ist.

6. Penetrator nach Anspruch 5, **dadurch gekennzeichnet, dass** das Gehäuse (11) aus einem inneren Gehäuseteil und einer den inneren Gehäuseteil zumindest teilweise umgebenden Gleitschicht besteht.

7. Penetrator nach Anspruch 5 oder 6, **dadurch gekennzeichnet, dass** die Zündvorrichtung (5, 6) zusammen mit dem Mantel (4, 7) über eine elastische Ausgleichsvorrichtung (9) vorgespannt mit einer Heckplatte des Penetrators verbunden ist.

8. Zündvorrichtung nach Anspruch 7, **dadurch gekennzeichnet, dass** die elastische Ausgleichsvorrichtung (9) auch im Fall einer Verschiebung der Zündvorrichtung innerhalb der Hülle (1) mit der Zündvorrichtung in Wirkverbindung bleibt.

## Claims

1. Penetrator, the explosive charge (3) of which consists at least of a part charge, and which penetrator has an insert (8) which is fastened within the shell (1) of the penetrator, and having a detonating apparatus (5, 6), consisting of a fuse (5) and a booster charge (6), the fuse (5) being arranged at the rear of the penetrator and interacting with a booster charge (6), the fuse (5) being surrounded together with the booster charge (6) at least partially by a casing (4, 7), the casing bearing slidingly at least by means of a part of its outer face against the inner side of the shell (1), the casing bearing directly with a further part of its outer face against the explosive charge (3).

2. Penetrator according to Claim 1, **characterized in that** the casing (4, 7) consists of an inner casing part (4) which surrounds the fuse (5) and the booster charge (6) and a sliding layer (7) which surrounds the inner casing part (4) at least partially.

3. Penetrator according to Claim 1 or 2, **characterized in that** the detonating apparatus (5, 6) is connected together with the casing (4, 7) to a rear plate of the penetrator in a manner which is prestressed via an elastic compensating apparatus (9).

4. Penetrator according to Claim 3, **characterized in that** the elastic compensating apparatus (9) remains in an operative connection with the detonating apparatus during a displacement of the detonating apparatus within the shell (1).

5. Penetrator, the explosive charge (3) of which consists at least of a part charge, and which penetrator has an insert (8) which is fastened within the shell (1) of the penetrator, and having a detonating apparatus (5, 6), consisting of a fuse (5) and a booster charge (6), the fuse (5) being arranged at the rear of the penetrator and interacting with a booster charge (6), the fuse (5) being surrounded together with the booster charge (6) at least partially by a casing (4, 7), the casing for its part being surrounded at least partially by a housing (11) which is fastened to the casing (4, 7) and bears slidingly at least by means of a part of its outer face against the inner side of the shell (1), the housing (11) bearing directly with a further part of its outer face against the explosive charge (3), and the space between the casing (4, 7) and the housing (11) being filled with a part (12) of the explosive charge.

6. Penetrator according to Claim 5, **characterized in that** the housing (11) consists of an inner housing part and a sliding layer which surrounds the inner housing part at least partially.

7. Penetrator according to Claim 5 or 6, **characterized in that** the detonating apparatus (5, 6) is connected together with the casing (4, 7) to a rear plate of the penetrator in a manner which is prestressed via an elastic compensating apparatus (9).

8. Penetrator according to Claim 7, **characterized in that** the elastic compensating apparatus (9) remains in an operative connection with the detonating apparatus in the case of a displacement of the detonating apparatus within the shell (1).

## Revendications

1. Projectile pénétrant, dont la charge explosive (3) se compose d'au moins une charge partielle et qui possède un insert (8) qui est fixé à l'intérieur de l'enveloppe (1) du projectile pénétrant, et comprenant un dispositif d'allumage (5, 6) constitué d'une amorce (5) et d'une charge amplificatrice (6), l'amorce (5) étant disposée à l'arrière du projectile pénétrant et coopérant avec une charge amplificatrice (6), l'amorce (5) avec la charge amplificatrice (6) étant au moins partiellement entourées par une chemise (4, 7), la chemise reposant de manière glissante au moins par l'intermédiaire d'une partie de sa surface extérieure sur le côté intérieur de l'enveloppe (1), la chemise reposant par une partie supplémentaire de sa surface extérieure directement sur la charge explosive (3).

2. Projectile pénétrant selon la revendication 1, **caractérisé en ce que** la chemise (4, 7) se compose d'une partie de chemise intérieure (4), qui entoure l'amorce (5) et la charge amplificatrice (6), et d'une couche de glissement (7) qui entoure au moins partiellement la partie de chemise intérieure (4).

3. Projectile pénétrant selon la revendication 1 ou 2, **caractérisé en ce que** le dispositif d'allumage (5, 6), conjointement avec la chemise (4, 7), est relié avec précontrainte par le biais d'un dispositif de compensation élastique (9) à une plaque arrière du projectile pénétrant.

4. Projectile pénétrant selon la revendication 3, **caractérisé en ce que** le dispositif de compensation élastique (9) reste en liaison active avec le dispositif d'allumage pendant un décalage du dispositif d'allumage à l'intérieur de l'enveloppe (1).

5. Projectile pénétrant, dont la charge explosive (3) se compose d'au moins une charge partielle et qui possède un insert (8) qui est fixé à l'intérieur de l'enveloppe (1) du projectile pénétrant, et comprenant un dispositif d'allumage (5, 6) constitué d'une amorce (5) et d'une charge amplificatrice (6), l'amorce (5) étant disposée à l'arrière du projectile pénétrant et coopérant avec une charge amplificatrice (6), l'amorce (5) avec la charge amplificatrice (6) étant au moins partiellement entourées par une chemise (4, 7), la chemise étant de son côté entourée au moins partiellement d'un boîtier (11) qui est fixé à la chemise (4, 7) et qui repose de manière glissante au moins par l'intermédiaire d'une partie de sa surface extérieure sur le côté intérieur de l'enveloppe (1), le boîtier (11) reposant par une partie supplémentaire de sa surface extérieure directement sur la charge explosive (3) et l'espace entre la chemise (4, 7) et le boîtier (11) étant rempli d'une partie (12) de la charge explosive.

6. Projectile pénétrant selon la revendication 5, **caractérisé en ce que** le boîtier (11) se compose d'une partie de boîtier intérieure et d'une couche de glissement qui entoure au moins partiellement la partie de boîtier intérieure.

7. Projectile pénétrant selon la revendication 5 ou 6, **caractérisé en ce que** le dispositif d'allumage (5, 6), conjointement avec la chemise (4, 7), est relié avec précontrainte par le biais d'un dispositif de compensation élastique (9) à une plaque arrière du projectile pénétrant.

8. Projectile pénétrant selon la revendication 7, **caractérisé en ce que** le dispositif de compensation élastique (9) reste en liaison active avec le dispositif d'allumage même dans le cas d'un décalage du dispositif d'allumage à l'intérieur de l'enveloppe (1).
